# EUROPÄISCHE PATENTSCHRIFT

(11) **EP 0 133 524 B1**
(45) Veröffentlichungstag und Bekanntmachung des Hinweises auf die Patenterteilung: **04.11.1987**
(21) Anmeldenummer: 84108990.7
(22) Anmeldetag: 28.07.1984
(51) Int. Cl.: A47C 3/30

(54) **Blockierbare Hubvorrichtung zum stufenlosen Verstellen von Stuhlsitzen, Tischplatten oder ähnlichen Möbelteilen, und längenverstellbare Gasfeder für eine solche Hubvorrichtung**
Lockable lifting device for the infinitely variable positioning of seats, table tops or similar articles, and lengthwise adjustable gas spring for such a lifting device
Dispositif de levage verrouillable, permettant le réglage de manière continue de sièges, dessus de table ou d'éléments de mobilier similaires, et ressort à gaz de longueur réglable pour un tel dispositif de levage

(30) Priorität: 29.07.1983 DE 3327425; 12.04.1984 DE 3413804
(43) Veröffentlichungstag der Anmeldung: 27.02.1985
(73) Patentinhaber: Fritz Bauer + Söhne oHG, D-8503 Altdorf b. Nürnberg (DE)
(72) Erfinder: Bauer, Hans Jürgen, D-8503 Altdorf (DE); Bauer, Hans-Peter, D-8503 Altdorf (DE)
(74) Vertreter: Rau, Manfred, Dr. Dipl.-Ing.

## Beschreibung

Die Erfindung betrifft eine blockierbare Hubvorrichtung nach dem Oberbegriff des Anspruches 1 und eine längenverstellbare Gasfeder für eine solche Hubvorrichtung nach dem Oberbegriff des Anspruches 11.

Bei einer derartigen aus der DE-A-19 31 012 (entsprechend US-A-3 711 054) bekannten Hubvorrichtung wird die insoweit zylindrische Außenfläche des Gehäuses der Gasfeder unmittelbar in einer mit dem Führungsrohr verbundenen Führungsbüchse geführt. Die Gasfeder ist also nicht nur tragendes und längenverstellbares, sondern auch führendes und drehbares Element. Da die Kolbenstange in der Bodenplatte des Führungsrohres nicht nur frei drehbar sondern auch radial mit einem ausreichenden Spiel befestigt ist, kann sich die Gasfeder entsprechend etwaigen wechselnden Belastungsrichtungen der Sitzfläche bzw. Tischplatte ausrichten, so daß nicht die Gefahr eines Verklemmens besteht. Außerdem werden hierdurch die die Kolbenstange der Gasfeder umfassenden Dichtungen nicht einseitig belastet, so daß die Gasfeder auch nicht undicht und damit funktionsunfähig werden kann. Die Gasfeder ist also gegenüber der rohrartigen Saule seitlich weich gelagert, so daß keine Verklemmungen zwischen Kolbenstange und Zylinder einerseits und zwischen Zylinder und rohrartiger Säule andererseits auftreten können.

Derartige blockierbare Hubvorrichtungen haben sich seit langem in großem Umfang in der Praxis bewährt.

Die Befestigung des Gehäuses der Gasfeder an der Unterseite des Stuhlsitzes oder der Tischplatte erfolgt hierbei mittels einer einen zylindrischen oberen Abschnitt des Gehäuses der Gasfeder umfassenden Klemmvorrichtung, wie sie beispielsweise aus der DE-C-19 31 012 (entsprechend US-A-3 711 054) oder aus der DE-A-28 36 666 (entsprechend US-A-4 283 033) bekannt ist. Es ist weiterhin bekannt, zur Herstellung einer Verbindung zwischen dem Gehäuse der Gasfeder und der Unterseite des Stuhlsitzes bzw. der Tischplatte die Gasfeder mit einem konischen Befestigungsabschnitt zu versehen, der unter Druck in eine entsprechend ausgebildete Nabe an der Unterseite des Stuhlsitzes bzw. der Tischplatte eingesetzt wird. Diese Ausgestaltung hat den Vorteil, daß die Verbindung zwischen Stuhlsitz bzw. Tischplatte und Hubvorrichtung sehr einfach herstellbar ist, was insbesondere für den Versand solcher Möbel in zerlegtem Zustand und deren anschließenden Zusammenbau beim Händler oder Endanwender von Vorteil ist. Eine solche konische Ausgestaltung des Befestigungsabschnittes ist aus dem DE-U-70 19 918 (entsprechend US-A-3 790 119) bekannt. Insbesondere bei solchen konischen Steckverbindungen besteht die Gefahr, daß der Befestigungsabschnitt und die entsprechende Nabe aufgrund der ständigen Belastung fressen, also praktisch nicht mehr voneinander lösbar sind, und zwar insbesondere nicht ohne Zuhilfenahme von Werkzeugen lösbar sind, mittels derer die gegenüber dem Führungsrohr verschiebbare Oberfläche des Gehäuses der Gasfeder beschädigt wurde.

Aus der US-A-3 788 587 ist ein Stuhl mit einer teleskopartigen Hubvorrichtung bekannt, die aus einem an einem Stuhlkreuz o. dgl. befestigten Führungsrohr und einem am Sitz befestigten inneren Teleskoprohr besteht. In der Hubvorrichtung ist eine längenverstellbare Gasfeder angeordnet, deren Gehäuse von dem inneren Teleskoprohr aufgenommen wird, während ihre Kolbenstange am Boden des unteren Führungsrohres befestigt ist. Das Gehäuse der Gasfeder liegt mit seinem oberen Rand gegen eine Anschlaghülse an, die in dem oberen, im Sitz befestigten Teil des inneren Teleskoprohres unlösbar angebracht ist. Gegen ein Herausziehen der Gasfeder nach unten aus dem inneren Teleskoprohr ist das Gehäuse durch eingreifende Stifte u. dgl. gesichert, die in eine entsprechende ringförmige Ausnehmung im oberen Endbereich des Gehäuses der Gasfeder eingreifen. Das Gehäuse der Gasfeder selber ist begrenzt seitlich pendelnd in dem inneren Teleskoprohr angeordnet.

Aus der CH-A-619 604 ist es - gleichermaßen wie aus der DE-U-70 19 918 (entsprechend US-A-3790 119) bekannt, am oberen Ende einer längenverstellbaren Gasfeder für eine Hubvorrichtung der gattungsgemäßen Art einen konischen Befestigungsabschnitt auszubilden. Auch hierbei ist dieser Befestigungsabschnitt am Gehäuse der Gasfeder selber ausgebildet.

Der Erfindung liegt daher die Aufgabe zugrunde, eine Hubvorrichtung der gattungsgemäßen Art unter Beibehaltung aller vorteilhaften Eigenschaften mit geringem Aufwand so auszugestalten, daß die Gasfeder in einfacher Weise vom Stuhlsitz bzw. der Tischplatte gelöst werden kann.

Diese Aufgabe wird erfindungsgemäß durch die Merkmale des Kennzeichnungsteiles des Anspruches 1 gelöst. Der Kern der Erfindung liegt darin, daß ein zusätzliches Rohr zum Bestandteil des Gehäuses der Gasfeder gemacht wird, das mittels eines insbesondere konischen Befestigungsabschnitts mit dem entsprechenden Befestigungselement, beispielsweise also einer konischen Nabe, in einfacher Weise mit dem Stuhlsitz oder der Tischplatte verbindbar ist. Für Servicezwecke, bei denen die Gasfeder ja auch von der Bodenplatte des Führungsrohres gelöst werden muß, wird dann die eigentliche Gasfeder, die also nur ein einfaches, zylindrisches, an seiner Außenfläche unbehandeltes Gehäuse benötigt, aus dem zusätzlichen Rohr herausgezogen, nachdem das eine Befestigungselement an dessen Unterseite gelöst ist. Da das Gehäuse und das Rohr radial fest miteinander verbunden sind, tragen das Gehäuse und das Rohr gemeinsam zur Seitenfestigkeit, also zur Biegefestigkeit, der gesamten Hubvorrichtung bei. In besonders einfacher Weise läßt sich dies durch die Maßnahmen nach Anspruch 2 realisieren, wodurch gleichzeitig sichergestellt wird, daß die Hubvorrichtung sehr schlank bleiben kann. Durch die erfindungsgemäßen Maßnahmen wird gleichermaßen die Sicherheit der Gesamtvorrichtung erheblich erhöht.

Durch die Maßnahmen nach Anspruch 3 wird erreicht, daß keine punktförmigen Pressungen zwischen dem Gehäuse der Gasfeder und dem zusätzlichen Rohr auftreten, wobei diese Maßnahmen gleichzeitig entsprechend Anspruch 4 dazu weiterverwendet werden können, daß ein Schiebekörper zur Betätigung des Betätigungsstößels gehalten wird.

Die lösbare Verbindung zwischen dem zusätzlichen Rohr und der Gasfeder wird in einfachster Weise durch die Maßnahmen nach Anspruch 5 realisiert.

Insbesondere die Ausgestaltungen nach den Ansprüchen 6 bis 10 geben eine ganz besonders vorteilhafte und praxisfreundliche Ausgestaltung wieder.

Im Anspruch 11 wird eine in einer erfindungsgemäßen blockierbaren Hubvorrichtung einsetzbare längenverstellbare Gasfeder in der erfindungsgemäßen Ausgestaltung als selbständiges handelsfähiges Gut unter Schutz gestellt.

Aus dem DE-U-19 61 656 ist zwar eine blockierbare Hubvorrichtung zum stufenlosen Verstellen von Stuhlsitzen od.dgl. bekannt, die aus zwei teleskopartig ineinandergeführten Rohren besteht, wobei das untere Führungsrohr mit einem Fußgestell verbunden ist, während das obere in dem Fürungsrohr gefürte Rohr unlösbar mit einer unter dem Sitz angeordneten Tragplatte verbunden ist. In dieser teleskopartigen Säule ist eine längenverstellbare Gasfeder angeordnet, deren oberes Ende mit der erwähnten Platte verschraubt ist. Ihre Kolbenstange ist mit einer Bodenplatte des Führungsrohres verschraubt. Diese Ausgestaltung war zu der gattungsgemäßen Hubvorrichtung nach der DE-C-19 31 012 weiterentwickelt worden. Da bei ihr nicht ein Befestigungsabschnitt der Gasfeder selber in der gattungsgemäß vorausgesetzten Weise mit dem Stuhlsitz od.dgl. verbindbar ist, konnte diese bekannte Ausführung keine Anregung im Hinblick auf die erfindungsgemäße Lösung geben.

Weitere Vorteile und Merkmale der Erfindung ergeben sich aus der nachfolgenden Beschreibung von Ausführungsbeispielen anhand der Zeichnung. Es zeigt
Fig. 1 eine erfindungsgemäße Hubvorrichtung teilweise im Längsschnitt,
Fig. 2 einen Teilausschnitt einer abgewandelten Ausführungsform,
Fig. 3 einen Teilausschnitt einer weiteren abgewandelten Ausführungsform und
Fig. 4 eine Ansicht gemäß dem Pfeil 111 in Fig. 3.

Die in der Zeichnung dargestellte blockierbare Hubvorrichtung zum stufenlosen Verstellen von Sitzen oder Tischplatten weist ein unteres Führungsrohr 1 auf, das im wesentlichen zylindrisch ausgebildet ist, in seinem unteren Bereich aber einen sich nach unten konisch verjüngenden Abschnitt 2 aufweist, der zur Aufnahme in einer entsprechenden Nabe 3 eines Fußgestells 4 dient. Das Führungsrohr 1 ist in der Nähe seines unteren Endes mit einer Bodenplatte 5 versehen, die eine zur Mittel-Längsachse 6 der gesamten Hubvorrichtung und damit auch des Führungsrohres 1 konzentrische Öffnung 7 aufweist. Ebenfalls achsparallel mit der Längsachse 6 ist eine längenverstellbare, hydraulisch oder pneumatisch blockierbare Gasfeder 8 vorgesehen, deren zylindrisches Gehäuse sich im oberen Bereich des Führungsrohres 1 und aus diesem nach oben hinausragend befindet, während ihre Kolbenstange 10 nach unten aus dem Gehäuse 9 herausragt und mit der Bodenplatte 5 lösbar verbunden ist. Hierzu ist das freie Ende der Kolbenstange 10 mit einem im Durchmesser reduzierten Zapfen 11 ausgebildet, auf dem ein Axial-Kugel-Lager 12 angeordnet ist, dessen oberer Laufring 13 sich gegen den am Übergang zwischen Zapfen 11 und Kolbenstange 10 ausgebildeten Ringbund 14 abstützt, während der untere Laufring 15 sich gegen die Bodenplatte 5 abstützt. Außerdem ist auf dem Zapfen ein Sicherungsring 16 angebracht, der das Axial-Kugel-Lager 12 in der dargestellten Stellung hält, auch wenn der untere Laufring 15 sich nicht gegen die Bodenplatte 5 abstützt.

Der Zapfen 11 durchsetzt die Öffnung 7 mit einem ausreichenden radialen Spiel von einigen Zehnteln bis zu einem Millimeter, so daß die Kolbenstange 10 gegenüber dem Führungrohr 1 nicht radial verspannt wird. Von außen, also unten, ist auf den Zapfen 11 eine Beilagscheibe 17 aufgeschoben, deren Durchmesser größer ist als der Durchmesser der Öffnung 7. Hiergegen ist wiederum ein Sicherungselement 18 geschoben, so daß die Kolbenstange 10 der Gasfeder 8 axial fest aber lösbar mit dem Führungsrohr 1 verbunden ist. Auf der Kolbenstange 10 befindet sich ein etwa ringzylindrischer Endlagen- oder Anschlag-Dämpfer 19 aus Gummi, der mit seiner Unterseite gegen den oberen Laufring 13 des Axial-Kugel-Lagers 12 anliegt.

Das durchgehend kreiszylindrische Gehäuse 9 der Gasfeder 8 ist in einem über seine wesentliche Länge ebenfalls kreiszylindrischen Rohr 20 mit Schiebesitz angeordnet, d. h. das radiale Spiel zwischen dem Gehäuse 9 und dem Rohr 20 beträgt einige Hundertstel bis maximal 1 oder 2 Zehntel Millimeter. Das Spiel ist also gerade so, daß das Gehäuse 9 der Gasfeder 8 in das Rohr 20 eingeschoben bzw. aus diesem herausgezogen werden kann, wobei gleichzeitig aber das Gehäuse 9 in dem Rohr 20 radial gefürt und gehalten ist. Dieses einen lösbaren Teil der Gasfeder 8 bildende Rohr 20 ist in seinem oberen, das Gehäuse 9 überragenden Bereich mit einem sich konisch verjüngenden Befestigungsabschnitt 21 versehen, der zur Herstellung einer festen einfach herzustellenden Steckverbindung mit einer entsprechend ausgebildeten Nabe 22 dient, die an der Unterseite eines Stuhles, Sessels, einer Tischplatte od. dgl. befestigt ist. Am Übergang zu dem Befestigungsabschnitt 21 ist im Rohr 20 eine entsprechend der Verjüngung des Rohres 20 ausgebildete Hülse 23 angeordnet, die also in Richtung auf den Befestigungsabschnitt 21 axial festliegt. Gegen diese Hülse 23 stützt sich das Gehäuse 9 der Gasfeder 8 axial fest ab.

Von der anderen Seite her, also vom unteren freien Ende des Rohres 20 her, ist das Gehäuse 9 in dem Rohr 20 axial mittels eines lösbaren Befestigungselementes 24 festgehalten. Hierbei kann es sich um eine sogenannte Kralle handeln, also einen mit federnden Vorsprüngen versehenen Ring, der sich in einer Richtung, also bis zur Anlage gegen das Gehäuse 9 relativ leicht in das Rohr 20 einschieben läßt, sich aber einer entgegengesetzten Bewegung dadurch widersetzt, daß er sich widerhakenartig in dem Rohr verklammert. Mit einem ausreichenden Kraftaufwand, beispielsweise mittels eines Schraubendrehers, ist er aber ohne weiteres nach unten herausnehmbar, wodurch in einfacher Weise die Verbindung zwischen dem Gehäuse 9 und dem Rohr 20 aufgehoben wird. Naturgemäß kommen auch viel andere Arten von Befestigungselementen einschließlich Schraubverbindungen in Betracht.

Dieses einen lösbaren Teil der Gasfeder 8 bildende Rohr 20 ist in üblicher Weise axial verschiebbar in dem Führungsrohr 1 gelagert, wozu dieses in seinem oberen Bereich mit einer Führungsbüchse 25 aus einem geeigneten Kunststoff versehen ist. Demgegenüber bestehen das Führungsrohr 1 und das Rohr 20 aus Stahl. Gleiches gilt für das Gehäuse 9 der Gasfeder 8, wogegen die Hülse 23 aus einem weicheren Material, beispielsweise Zinkdruckguß, besteht.

Längenverstellungen der Gasfeder 8 und damit Höhenverstellungen der gesamten Hubvorrichtung erfolgen durch Betätigung eines aus dem oberen, der Kolbenstange 10 abgewandten Ende herausragenden Betätigungsstößel 26 der Gasfeder 8, der zur Ermöglichung der entsprechenden Längenverstellungen in das Gehäuse 9 hineingedrückt wird. Hierzu ist in dem sich konisch nach oben verjüngenden Befestigungsabschnitt 21 ein nach oben aus letzterem herausragender Schlebekörper 27 angeordnet, der mit einer Anlagefläche 28 gegen den Betätigungsstößel 26 anliegt. Dieser Schiebekörper 27 ist weiterhin mit Haltefingern 29 versehen, die federnd hinter einen entsprechenden Ring 30 an der Hülse 23 greifen, wodurch der Schiebekörper 27 gegen ein unbeabsichtigtes Herausfallen oder Herausziehen aus dem Befestigungsabschnitt 21 unter gleichzeitiger weitgehend spielfreier Anlage der Anlagefläche 28 gegen den Betätigungsstößel 26 gesichert ist. Die Betätigung erfolgt mittels eines nicht dargestellt, in der Nabe 22 in üblicher Weise gelagerten schwenkbaren Betätigungshebels, der gegen die Außenfläche 31 des Schiebekörpers 27 zur Anlage kommt, wie es beispielsweise aus dem DE-U-70 19 918 (entsprechend US-A-3 790 119) bekannt ist.

Zum Auswechseln der Gasfeder 8 muß nur das untere Sicherungselement 18 gelöst werden. Anschließend kann der Stuhlsitz, die Tischplatte od.dgl. samt Rohr 20 und Gasfeder 8 aus dem Führungsrohr 1 herausgezogen werden. Nach dem geschilderten Lösen des Befestigungselementes 24 kann dann die eigentliche Gasfeder 8 aus dem Rohr 20 herausgezogen werden. Die Verbindung zwischen dem Rohr 20 und der Nabe 22, also dem Befestigungselement an dem Stuhl oder der Tischplatte braucht nicht gelöst zu werden. Die Hülse 23 wird sich unter der Belastung so verformt haben, daß sie ausreichend fest im Rohr 20 sitzt, also zumindest bei dem Auseinanderbau und dem anschließenden Wiederzusammenbau nicht herausfällt. Zum Einschieben des Betätigungsstößels 26 in das Gehäuse 9 können die Haltefinger 29 des Schiebekörpers 27 selbstverständlich an der Innenfläche der Hülse 23 frei entlanggleiten.

Bei der abgewandelten Ausführungsform nach Fig. 2 ist am kolbenstangenaustrittsseitigen Ende der Gasfeder, und zwar bevorzugt an dem dort üblicherweise vorhandenen Führungs- und Dichtungsstopferi ein Ringbund 32 ausgebildet, über den das als elastischer Klemmring ausgebildete Befestigungselement 24 geschoben wird. Anschließend wird dieser Ringbund 32 nach außen umgebördelt, so daß dieses Befestigungselement 24 axial zur Gasfeder 8 unverschiebbar mit dieser verbunden ist. Die Montage der Gasfeder 8 in dem Rohr 20 wird hierbei insoweit erleichtert, als nach dem Einschieben der Gasfeder 8 in das Rohr 20 nur mit einem weichen Hammer, wie einem Gummihammer od.dgl. auf den Zapfen 11 der Kolbenstange 10 geschlagen werden muß, um das zylindrische Gehäuse 9 der Gasfeder 8 vollständig in das Rohr 20 einzutreiben und das Befestigungselement 24 in die in der Zeichnung dargestellte Verriegelungsstellung zu bringen.

Alternativ kann das Befestigungselement 24 auch einseitig offen sein und quer unter den Ringbund 32 geschoben werden. Eine solche Ausgestaltung würde eine Erneuerung des Befestigungselementes 24 nach einer Demontage der Gasfeder 8 aus dem Rohr 20 erleichtern.

Selbstverständlich kann das Rohr 20 auch einen unrunden Querschnitt aufweisen, insbesondere also polygonal ausgebildet sein. Es sollte in einem solchen Fall mindestens 3-eckigen Querschnitt aufweisen, wobei zweckmäßige Ausgestaltungen einen 6- oder 8-eckigen Querschnitt aufweisen würden. In einem solchen Fall müßte die Führungsbüchse 25 einen entsprechend angepaßten Querschnitt aufweisen. Wenn auf diese Weise das Rohr 20 zusammen mit der Gasfeder 8 gegenüber dem Führungsrohr 1 undrehbar gemacht würde, könnte naturgemäß auch das Axial-Kugel-Lager 12 entfallen.

In den Figuren 3 und 4 ist eine weitere Ausführungsform dargestellt, wobei Fig. 3 einige Einzelheiten der verwendeten Gasfeder 8 zeigt. Diese ist - gleichermaßen wie bei den Ausführungsformen nach den Fig. 1 und 2 - im Grundsatz so aufgebaut, wie es in der DE-C-1812 282 (entspr. US-A-3 656 593) dargestellt und beschrieben ist. An ihrem kolbenstängenaustrittsseitigen Ende 10 weist sie eine Dichtungs- und Führungs-Büchse 33 auf, die einstückig oder - wie im vorliegenden Fall - zweiteilig ausgebildet sein kann. In dieser Büchse 33 ist eine gegen die Kolbenstange 10 anliegende Mehrfach-Lippen-Dichtung 34 angeordnet, die gegen die Kolbenstange 10 anliegt. Außerdem ist in ihr ein Dichtungsring 35 angeordnet, der gegen das zylindrische Gehäuse 9 der Gasfeder 8 anliegt, so daß hier ein gasdichter Verschluß vorgesehen ist. Das zylindrische Gehäuse 9 der Gasfeder 8 weist einen um diese Büchse 33 umgebördelten Rand 36 auf. Die Büchse 33 weist einen nach außen aus dem Gehäuse 9 herausragenden hülsenartigen Abschnitt 37 auf, der die Kolbenstange 10 umgibt. Dieser hülsenartige Abschnitt 37 weist wiederum benachbart zum Rand 36 eine Hinterschneidung 38 auf. Im Bereich dieser Hinterschneidung ist als Befestigungselement 24 eine sogenannte Kralle angeordnet, die aus einem Ring 39 mit nach außen ragenden federnden Vorsprüngen 40 gebildet ist. Dieses Befestigungselement 24 besteht aus Federstahl. Die Vorsprünge 40 sind nach außen entgegen der Einschubrichtung 41 geneigt, so daß sie sich in der Innenwand des Rohres 20 widerhakenartig entgegen der Einschubrichtung 41 verklammern können.

Der Ring 39 wird axial auf dem hülsenartigen Abschnitt 37 durch einen als Zackenring 42 ausgebildeten Sicherungsring gehalten, dessen radial nach innen vorspringende federnde Zacken 43 in der Hinterschneidung 38 gehalten und gesichert sind. Das Befestigungselement 24 kann also durch einfaches Aufschieben und durch anschließendes Aufschieben des Zackenringes 42 auf den hülsenartigen Abschnitt 37 montiert und axial gehalten werden.

Der hülsenartige Abschnitt weist - wie aus Fig. 3 hervorgeht - zwei einander diametral gegenüberliegende, sich bis zum Rand 36 erstreckende zueinander parallele ebene Flächen 44 auf, deren Abstand einem Normabstand für einen Maulschlüssel entspricht. Der Ring 39 des Befestigungselementes 24 ist mit zwei zugeordneten Anlageflächen 45 versehen, so daß das Befestigungselement 24 drehfest auf dem hülsenartigen Abschnitt 37 angebracht ist. Die Dichtungs- und Führungs-Büchse 33 mit dem Abschnitt 37 ist selbstverständlich drehfest in der Gasfeder 8 befestigt.

In der Innenwand des Rohres 20 ist im Bereich seiner Einschuböffnung 46 eine mehrfach mit Steigung umlaufende Rille 47 (also ein gewindeartiger Einschnitt) ausgebildet. Beim Eindrücken der Gasfeder 8 in das Rohr 20 können die federnden Vorsprünge 40 des Befestigungselementes 24 aufgrund ihrer bereits erwähnten Neigung jeweils nachgeben, bis sie in dem Bereich der Rille einrasten, dem die endgültige axial festliegende Position der Gasfeder 8 im Rohr 20 entspricht. Ein rein axiales Lösen des Befestigungselementes 24 und damit ein Herausziehen der Gasfeder 8 aus dem Rohr 20 ist praktisch ausgeschlossen. Durch Drehen der Gasfeder 8 relativ zum Rohr 20 mittels eines Schraubenschlüssels, der an den Flächen 44 des hülsenartigen Abschnitts 37 unmittelbar außerhalb des Rohres 20 angreift, kann aber aufgrund des Eingreifens der federnden Vorsprünge 40 in die Rille 47 die Gasfeder 8 aus dem Rohr 20 herausgeschraubt werden.

Es ist also eine sehr einfache Montage durch axiales Eindrücken, gleichzeitig aber auch eine Demontage durch Schrauben möglich. Die federnde Verspannung der Vorsprünge 40 in der Rille 47 wirkt dabei wie eine zusätzliche axiale Sicherung.

## Patentansprüche

1. Blockierbare Hubvorrichtung zum stufenlosen Verstellen von Stuhlsitzen, Tischplatten oder ähnlichen Möbelteilen, mit einem mit einem Fußgestell (4) verbindbaren Führungsrohr (1) und mit einer längenverstellbaren Gasfeder (8), deren Kolbenstange (10) mit einer Bodenplatte (5) des Führungsrohres (1) axial fest aber lösbar verbunden ist, deren Gehäuse (9) mittels eines oberen Befestigungsabschnittes (21) mit einer entsprechenden Nabe (22) mit dem Stuhlsitz oder der Tischplatte axial fest, jedoch lösbar verbindbar ist, deren Gehäuse (9) im Führungsrohr (1) seitlich fest und axial verschiebbar geführt ist, und aus deren Gehäuse (9) nach oben ein Betätigungsstößel (26) zum Längenverstellen der Gasfeder (8) in den Befestigungsabschnitt (21) hineinragt, dadurch gekennzeichnet, daß das Gehäuse (9) der Gasfeder (8) radial fest in einem zusätzlichen, einen Bestandteil der Gasfeder (8) bildenden Rohr (20) angeordnet ist, an dem der Befestigungsabschnitt (21) ausgebildet ist, wobei das eine Ende des Gehäuses (9) axial gegen einen Anschlag im Bereich des Befestigungsabschnittes (21) anliegt und wobei das andere Ende des Gehäuses (9) gegen ein lösbar mit dem Rohr (20) verbundenes Befestigungselement (24) anliegt.

2. Blockierbare Hubvorrichtung nach Patentanspruch 1, dadurch gekennzeichnet, daß das Gehäuse (9) der Gasfeder (8) mit Schiebesitz in dem Rohr (20) angeordnet ist.

3. Blockierbare Hubvorrichtung nach Patentanspruch 1 oder 2, dadurch gekennzeichnet, daß der Anschlag im Bereich des Befestigungsabschnittes (21) durch eine Hülse (23) aus weicherem Material als das Rohr (20) und/oder das Gehäuse (9) gebildet ist.

4. Blockierbare Hubvorrichtung nach Patentanspruch 3, dadurch gekennzeichnet, daß im Befestigungsabschnitt (21) ein aus letzterem herausragender, gegen den Betätigungsstößel (26) anliegender Schiebekörper (27) angeordnet ist, der mit der Hülse (23) verbunden ist.

5. Blockierbare Hubvorrichtung nach Patentanspruch 1 oder 2, dadurch gekennzeichnet, daß das Befestigungselement (24) durch einen elastischen Klemmring gebildet ist.

6. Blockierbare Hubvorrichtung nach Patentanspruch 5, dadurch gekennzeichnet, daß das Befestigungselement (24) axial unverschiebbar mit der Gasfeder (8) verbunden ist.

7. Blockierbare Hubvorrichtung nach Patentanspruch 6, dadurch gekennzeichnet, daß das Befestigungselement (24) an der Innenwand des Rohres (20) anliegende federnde Vorsprünge (40) aufweist.

8. Blockierbare Hubvorrichtung nach Patentanspruch 7, dadurch gekennzeichnet, daß das Befestigungselement (24) drehfest mit der Gasfeder (8) verbunden ist und daß die federnden Vorsprünge (40) in mindestens eine Rille (47) mit Steigung in der Innenwand des Rohres (20) eingreifen.

9. Blockierbare Hubvorrichtung nach Patentanspruch 8, dadurch gekennzeichnet, daß die Gasfeder (8) einen aus dem Rohr (20) herausragenden Ansatz (hülsenartiger Abschnitt 37) aufweist.

10. Blockierbare Hubvorrichtung nach Patentanspruch 9, dadurch gekennzeichnet, daß die Gasfeder (8) mit Flächen (44) für einen Schraubenschlüssel versehen ist.

11. Längenverstellbare Gasfeder (8) für eine blockierbare Hubvorrichtung zum stufenlosen Verstellen von Stuhlsitzen, Tischplatten oder ähnlichen Möbelteilen, mit einem mit einem Fußgestell (4) verbindbaren Führungsrohr (1), deren Kolbenstange (10) mit einer Bodenplatte des Führungsrohres (1) axial fest aber lösbar verbunden ist, deren Gehäuse (9) mittels eines oberen Fefestigungsabschnitts (21) mit einer entsprechenden Nabe (22) mit dem Stuhlsitz oder der Tischplatte axial fest, jedoch lösbar verbindbar ist, deren Gehäuse (9) im Führungsrohr (1) seitlich fest und axial verschiebbar führbar ist, und aus deren Gehäuse (9) nach oben ein Betätigungsstößel (26) zum Längenversiellen der Gasfeder (8) hinausragt, dadurch gekennzeichnet, daß das Gehäuse (9) der Gasfeder (8) radial fest in einem zusätzlichen, einen Bestandteil der Gasfeder (8) bildenden Rohr (20) angeordnet ist, an dem der Befestigungsabschnitt (27) ausgebildet ist, daß das eine Ende des Gehäuses (9) axial gegen einen Anschlag im Bereich des Befestigungsabschnittes (21) anliegt und daß das andere Ende des Gehäuses (9) gegen ein lösbar mit dem Rohr (20) verbundenes Befestigungselement (24) anliegt.

## Claims

1. Lockable lifting device for the infinitely variable adjustment of chair seats, table tops or similar furniture parts, with a guide tube (1) which can be connected to a base frame (4), and with an adjustable-length gas spring (8), the piston rod (10) of which is connected in axially rigid but separable fashion to a bottom plate (5) of a guide tube (1), the housing (9) of which can be connected in axially rigid but separable fashion by an upper fixing portion (21) which has a corresponding hub (22), to the chair seat or table top and the housing (9) of which is guided in the guide tube (1) in laterally rigid but axially displaceable manner, and out of the housing (9) of which an actuating rod (26) for length- adjustment of the gas spring (8) projects upwardly into the fixing portion (21), characterized in that the housing (9) of the gas spring (8) is disposed radially rigidly in an additional tube (20) which forms a constituent part of the gas spring (8) and on which the fixing portion (21) is constructed, one end of the housing (9) bearing axially against an abutment in the region of the fixing portion (21), the other end of the housing (9) bearing against a fixing element (24) connected separably to the tube (20).

2. Lockable lifting device according to Patent Claim characterized in that the housing (9) of the gas spring (8) is a sliding fit in the tube (20).

3. Lockable lifting device according to Patent Claim 1 or 2, characterized in that in the region of the fixing portion (21), the abutment is constituted by a sleeve (23) of a material which is softer than that of the tube (20) and/or of the housing (9).

4. Lockable lifting device according to Patent Claim 3, characterized in that there is in the fixing portion (21), protruding from the latter, a sliding member (27) which bears against the actuating rod (26) and which is connected to the sleeve (23).

5. Lockable lifting device according to Patent Claim 1 or 2, characterized in that the fixing element (24) consists of an elastic clamping ring.

6. Lockable lifting device according to Patent Claim 5, characterized in that the fixing element (24) is connected to the gas spring (8) in such a way as to be axially immovable.

7. Lockable lifting device according to Patent Claim 6, characterized in that the fixing element (24) has resilient projections (40) which bear against the inside wall of the tube (20).

8. Lockable lifting device according to Patent Claim 7, characterized in that the fixing element (24) is rotationally rigidly connected to the gas spring (8) and in that the resilient projections (40) engage into at least one pitched groove (47) in the inside wall of the tube (20).

9. Lockable lifting device according to Patent Claim 8, characterized in that the gas spring (8) comprises a shoulder (sleeve-like portion 37) projecting out of the tube (20).

10. Lockable lifting device according to Patent Claim 9, characterized in that the gas spring (8) is provided with faces (44) to which a spanner can be applied.

11. Length-adjustable gas spring (8) for a lockable lifting device for the infinitely variable adjustment of chair seats, table tops or similar furniture parts, with a guide tube (1) connectable to a base frame (4) and of which the piston rod (10) is axially rigidly but separably connected to a bottom plate on the guide tube (1), and the housing (9) of which is axially rigidly but separably connectable by an upper fixing portion (21) with a corresponding hub (22) to the said chair seat or table top, and of which the housing (9) can be axially displaceably and laterally rigidly guided in the guide tube (1) while upwardly protruding from the housing (9) there is an actuating rod (26) for adjusting the length of the gas spring (8), characterized in that the housing (9) of the gas spring (8) is disposed in radially rigid manner in an additional tube (20) which forms a constituent part of the gas spring (8) and on which the fixing portion (21) is constructed and in that one end of the housing (9) bears axially against an abutment in the region of the fixing portion (21) and in that the other end of the housing (9) bears against a fixing element (24) which is separably connected to the tube (20).

## Revendications

1. Dispositif de levage blocable destiné au réglage continu de sièges, de plateaux de table ou d'éléments de mobilier similaires, muni d'un tube de guidage (1) pouvant être raccordé à une pédale (4) et d'un ressort à gaz (8) réglable longitudinalement, dont la tige de piston (10) est reliée axialement de façon ferme, mais détachable, à une plaque de fond (5) du tube de guidage (1), dont le carter (9) est relié axialement de façon forme, mais détachablement attachable, au siège ou au plateau de table par une section de fixation supérieure (21) avec un moyeu (22) correspondant, dont le carter (9) est guidé de façon fixe latéralement et de façon coulissable axialement, dans le tube de guidage (1), et duquel carter (9) un coulisseau d'actionnement (26) pour le réglage longitudinal du ressort à gaz (8) fait saillie vers le haut pour pénétrer dans la section de fixation (21), caractérisé en ce que le carter (9) du ressort à gaz (8) est disposé radialement de façon fixe dans un tube supplémentaire (20) formant une partie constituante de l'amortisseur pneumatique (8), sur lequel la section de fixation (21) est formée, l'une des extrémités du carter (9) s'appuyant axialement sur une butée dans la zone de la section de fixation (21) et l'autre extrémité du carter (9) s'appuyant sur un élément de fixation (24) relié de façon détachable au tube (20).

2. Dispositif de levage blocable selon la revendication 1, caractérisé en ce que le carter (9) du ressort à gaz (8) est logé à coulissement dans le tube (20).

3. Dispositif de levage blocable selon la revendication 1 ou 2, caractérisé en ce que la butée dans la zone de la section de fixation (21) est formée par une douille (23) en matière moins rigide que le tube (20) et/ou le carter (9).

4. Dispositif de levage blocable selon la revendication 3, caractérisé en ce que, dans la section de fixation (21), est agencé un corps coulissant (27), faidant saillie de la section de fixation (21), en appui sur le coulisseau d'actionnement (26), lequel corps coulissant est relié à la douille (23).

5. Dispositif de levage blocable selon la revendication 1 ou 2, caractérisé en ce que l'élément de fixation (24) est formé par une bague de serrage élastique.

6. Dispositif de levage blocable selon la revendication 5, caractérisé en ce que l'élément de fixation (24) est relié axialement de façon non coulissante avec le ressort à gaz (8).

7. Dispositif de levage blocable selon la revendication 6, caractérisé en ce que l'élément de fixation (24) présente des saillies (40) élastiques appuyées sur la paroi interne du tube (20).

8. Dispositif de levage blocable selon la revendication 7, caractérisé en ce que l'élément de fixation (24) est relié au ressort à gaz (8) sans possibilité de rotation et en ce que les saillies élastiques (40) s'engagent, avec une inclinaison, dans au moins une rainure (47) de la paroi interne du tube (20).

9. Dispositif de levage blocable selon la revendication 8, caractérisé en ce que le ressort à gaz (8) présente un appendice faisant saillie du tube (20) (section 37 du type douille).

10. Dispositif de levage blocable selon la revendication 9, caractérisé en ce que le ressort à gaz (8) est muni de faces (44) pour une clé de serrage.

11. Ressort à gaz (8) réglable longitudinalement pour un dispositif de levage blocable destiné au réglage continu de sièges, plateaux de table ou éléments de mobilier similaires, muni d'un tube de guidage (1) pouvant être relié à une pédale (4) dont la tige de piston (10) est reliée axialement, de façon ferme, mais détachable, à une plaque de fond du tube de guidage (1), dont le carter (9) est relié axialement de façon ferme mais détachablement attachable, au siège ou au plateau de table au moyen d'une section de fixation supérieure (21) avec un moyeu correspondant (22), dont le carter (9) peut être guidé latéralement de façon fixe et axialement de façon coulissante dans le tube de guidage (1), et duquel carter (9) un coulisseau d'actionnement (26) fait saillie vers le haut pour le réglage longitudinal du ressort à gaz (8), caractérisé en ce que le carter (9) du ressort à gaz (8) est disposé radialement de façon fixe dans un tube supplémentaire (20) sur lequel est formée la section de fixation (21), en ce qu'une extrémité du carter (9) d'appuie axialement contre une butée de la zone de l'élément de fixation (21) et en ce que l'autre extrémité du carter (9) s'appuie contre un élément de fixation (24) relié au tube (20) de façon détachable.
